# EUROPÄISCHE PATENTSCHRIFT

(11) **EP 1 055 034 B1**
(45) Veröffentlichungstag und Bekanntmachung des Hinweises auf die Patenterteilung: **23.07.2003**
(21) Anmeldenummer: 99915459.4
(22) Anmeldetag: 06.02.1999
(51) Int. Cl.: E03D 5/00

(54) **WASSERSPAREINRICHTUNG**
DEVICE FOR SAVING WATER
DISPOSITIF POUR ECONOMISER DE L'EAU

(30) Priorität: 09.02.1998 DE 19805154
(43) Veröffentlichungstag der Anmeldung: 29.11.2000
(73) Patentinhaber: Blum, Klaus, 8700 Küsnacht (CH)
(72) Erfinder: Blum, Klaus, 8700 Küsnacht (CH)
(74) Vertreter: Lippert, Stachow, Schmidt & Partner
(86) Internationale Anmeldenummer: DE9900318
(87) Internationale Veröffentlichungsnummer: WO99040265

(56) Entgegenhaltungen:
- WO-A-95/29299
- DE-U- 9 412 781
- GB-A- 2 266 233
- PATENT ABSTRACTS OF JAPAN vol. 017, no. 597 (C-1127), 2. November 1993 & JP 05 184474 A (FUJITA CORP), 27. Juli 1993

## Beschreibung

Die Erfindung betrifft eine Wasserspareinrichtung zur Spülung einer Toilette mittels leicht verschmutzten Grauwassers von Sanitäreinrichtungen, mit einem unter dem Niveau des Spülzulaufs der Toilette angeordneten, von einer oder mehreren Sanitäreinrichtungen gespeisten Grauwasserspeicher, einer Spülleitung, die den Grauwasserspeicher mit dem Spülzulauf der Toilette verbindet, sowie mit einer außerhalb des Grauwasserspeichers angeordneten Spülpumpe.

Bei einer herkömmlichen Toilettenspülung wird der Spülzulauf der Toilette aus einem Toilettenspülkasten über eine Fallrohrleitung mit Wasser gespeist. Dabei bewirkt der Gefälledruck des Wassers die Spülung der Toilette. Dies ist bei einer gattungsgemäßen Wasserspareinrichtung nach der DE-U-94 12 781 anders. Anstelle einer herkömmlichen Fallrohrleitung, die aus einem Toilettenspülkasten gespeist wird, sieht diese eine direkt von der Spülpumpe versorgte Spülleitung vor. Die Spülung erfolgt aufgrund des Spüldrucks der Spülpumpe.

Der Grauwasserspeicher der DE-U-94 12 781 weist wegen der schlechten Zugänglichkeit des Behälterinneren Reinigungs- und Hygieneprobleme auf. Der Grauwasserspeicher ist mit nur einer kleinen seitlichen Öffnung versehen, durch die der Behälterinnenraum erreichbar ist.

Darüber hinaus gestaltet sich dann, wenn eine Duschwanne vorhanden ist, die Nachrüstung des Grauwasserspeichers gemäß der DE-U-94 12 781 besonders schwierig. Die vorhandene Duschwanne muß zunächst demontiert werden, um den nachzurüstenden Grauwasserspeicher unter der Duschwanne anordnen zu können.

Ferner ist aus der GB-A-2 266 233 eine Wasserspareinrichtung bekannt, die den Spüldruck auf herkömmliche Weise mittels Gefälledruck aus einem Toilettenspülkasten erzeugt. Dieser Gegenstand sieht keine Spülpumpe zur Erzeugung eines Spüldrucks vor. Eine Förderpumpe pumpt das Grauwasser über den Behälterrand des Toilettenspülkastens und befüllt diesen. Die Förderpumpe ist nicht dafür vorgesehen, einen Spüldruck zu erzeugen, der zur Spülung der Toilette ausreicht.

Eine weitere Wasserspareinrichtung ist aus der JP-A-05-184474 bekannt. Auch hierbei wird der Spüldruck für die Toilettenspülung auf herkömmliche Weise mittels Gefälledruck aus einem Toilettenspülkasten erzeugt.

Der Erfindung liegt das technische Problem zugrunde, eine einfache und kostengünstige Wasserspareinrichtung zu schaffen, die mit minimalem Installationsaufwand in Betrieb genommen werden kann und deren Grauwasserspeicher zu Reinigungs- und Wartungszwecken gut zugänglich ist.

Die Aufgabe wird dadurch gelöst, daß mit der Spülpumpe Festbestandteile enthaltendes Grauwasser förderbar ist, daß der Grauwasserspeicher als glattwandiges, über eine obenliegende Öffnung leicht zu reinigendes Gefäß ausgebildet und derart in eine auf dem Fußboden installierte Sanitäreinrichtung integriert ist, daß die Wanne einer Dusche den Grauwasserspeicher bildet, und daß die Duschwanne als Trittfläche für den Benutzer einen Einlegeboden mit wenigstens einer Abflußeinrichtung aufweist, über die das Grauwasser in den darunter liegenden Grauwasserspeicher fließen kann.

Die vorgeschlagene Wasserspareinrichtung ist sehr einfach aufgebaut. Ihre Anwendung ist vorzugsweise auf ein einzelnes Badezimmer beschränkt. Sie läßt sich daher kostengünstig herstellen und installieren. Bei der Insallation in einem vorhandenen Badezimmer kann das bestehende Rohrleitungssystem beibehalten werden.

Der Grauwasserspeicher weist keine Fugen und Ecken auf, in denen sich Schmutz ansammeln kann. Das Grauwasser wird durch die besondere Spülpumpe mitsamt der Festbestandteile aus dem Grauwasserspeicher abgepumpt und zur Spülung der Toilette verwendet. Es findet somit ein schneller Austausch des kompletten Speicherinhalts des Grauwasserspeichers statt. Um die Verschmutzung des Grauwasserspeichers zu vermindern, kann dieser zu bestimmten Zeiten über einen Ablauf oder mittels der Spülpumpe rückstandslos entleert werden. Auf diese Weise wird das Sedimentieren der Festbestandteile des Grauwassers während der Nachtstunden verhindert. Es bildet sich kein Nährboden für Keime.

Da der Grauwasserspeicher in einer vorhandenen Sanitäreinrichtung, wie beispielsweise einer Dusch- oder Badewanne integriert ist, wird keine zusätzliche Aufstellfläche benötigt. Die erfindungsgemäße Wasserspareinrichtung kann in sehr kleinen Räumen untergebracht werden.

Eine aufwendige Wartung der Wasserspareinrichtung ist nicht notwendig. Es reicht aus, den Grauwasserspeicher von Zeit zu Zeit zu öffnen und sauber zu wischen.

Eine Wasserspareinrichtung mit den vorgenannten Merkmalen ist deshalb sehr kostengünstig, weil es sich bei der Trittfläche um ein preisgünstiges Ergänzungsteil handelt, das einfach hergestellt und selbst von einem Laien angebracht werden kann. Erhebliche Kostenvorteile gegenüber dem Stand der Technik ergeben sich allein dadurch, daß die herkömmliche Duschwanne eines Badezimmers erhalten bleibt.

Die Wasserspareinrichtung kann mit minimalem Installationsaufwand in Betrieb genommen werden. Nach dem Duschen bleibt das Grauwasser einfach in der Duschwanne und wird nach und nach zur Spülung der Toilette verwendet. Sie eignet sich daher beispielsweise gut für einen Mieter, der in einem vorhandenen Badezimmer eine kostengünstige Wasserspareinrichtung betreiben möchte, ohne einen größeren Umbau durchzuführen. Die Oberseite der Duschwanne bildet eine obenliegende, großflächige Öffnung des Grauwasserspeichers, über die der Grauwasserspeicher zu Reinigungs- und Wartungszwecken sehr gut zugänglich ist.

Besonders für die Verwendung der Wasserspareinrichtung in einem Mehrpersonenhaushalt ist es zweckmäßig, daß als Trittfläche für den Benutzer einen Einlegeboden mit wenigstens einer Abflußeinrichtung vorgesehen ist, über die das Grauwasser in den darunter liegenden, als Grauwasserspeicher fungierenden Teil der Duschwanne fließen kann. Auf diese Weise kommt ein Benutzer nicht mit dem gesammelten Grauwasser seines Vorgängers in Kontakt. Mit dieser Konstruktion können mehrere Personen nacheinander ihr Grauwasser in dem Grauwasserspeicher sammeln.

Um dem Benutzer durch das von anderen Personen verwendete und gesammelte Grauwasser kein unangenehmes Gefühl zu bereiten, versperrt die Abflußeinrichtung des Einlegebodens vorteilhafterweise die Sicht in den Grauwasserspeicher.

Der Füllstand wird über den normalen Überlauf der Duschwanne begrenzt. Über diesen kann das Grauwasser abfließen, bevor es über den Rand der Duschwanne tritt.

Damit die Spülleitung nicht von der Oberseite der Duschwanne in den Grauwasserspeicher geführt werden muß, wodurch sie einen Schmutzfänger bilden würde und außerdem das Betreten der Duschwanne behindert, ist an dem Syphon der Duschwanne ein Syphonanschlußstück vorgesehen, an dem die Spülleitung angeschlossen ist. Das Syphonanschlußstück weist außerdem eine Abflußöffnung auf, die mit dem Abwassersystem des Gebäudes verbindbar ist. Über ein Überlaufrohr kann das Grauwasser, wenn es einen bestimmten Füllstand überschreitet, in das Abwassersystem des Gebäudes ablaufen.

In einer sich besonders für Neubauten eignenden Ausführung ist der Grauwasserspeicher als integrierter Speicher unterhalb der Duschwanne vorgesehen. Dieser besondere Grauwasserspeicher kann ein größeres Volumen als eine herkömmliche Duschwanne aufweisen. Es besteht die Möglichkeit, Grauwasserspeicher verschiedener Volumina herzustellen, die beispielsweise genau auf den Spülwasserbedarf einer Familie abgestimmt sind. Außerdem können Grauwasserspeicher bereits bei der Herstellung auf unterschiedliche bauliche Gegebenheiten abgestimmt werden.

Die Spülpumpe ist der Einfachheit halber in der Spülleitung zwischengeschaltet. Auf ihrer Saugseite ist die Spülpumpe mit dem Grauwasserspeicher und auf ihrer Druckseite mit dem Spülzulauf der Toilette verbunden.

Die Hygiene der Wasserspareinrichtung kann verbessert werden, wenn eine Desinfektionseinheit vorgesehen ist. In einer vorteilhaften Weiterbildung ist die Desinfektionseinheit dem Grauwasserspeicher vorgeschaltet, so daß der Grauwasserspeicher nur über die Desinfektionseinheit befüllbar ist. Auch wenn mehrere Sanitäreinrichtungen angeschlossen sind, die den Grauwasserspeicher speisen, reicht eine Desinfektionseinheit aus, um das gesamte zulaufende Grauwasser zu behandeln. Die Leistung der Desinfektionseinheit kann auf den individuellen Grauwasserdurchsatz einer Wasserspareinrichtung abgestimmt werden. Hierzu kann eine modular erweiterbare Desinfektionseinheit eingesetzt werden, die für den gewünschten Grauwasserdurchsatz ausgelegt wird. Alternativ kann die entsprechende Desinfektionseinheit aus einer Baureihe ausgewählt werden, deren Einheiten für unterschiedliche Grauwasserdurchsätze ausgelegt sind.

In einer alternativen Ausführungsform ist die Desinfektionseinheit dem Grauwasserspeicher nachgeschaltet. Das Grauwasser ist nur über die Desinfektionseinheit aus dem Grauwasserspeicher entnehmbar. Auf diese Weise wird das Grauwasser erst kurz bevor es zur Spülung der Toilette in den Spülzulauf der Toiletten gepumpt wird, entkeimt. Mit dieser Konstruktion kann man ausschließen, daß Keime, die sich während der Speicherung bilden in die Toilette gelangen.

Die beste Hygiene läßt sich erreichen, wenn sowohl eine vorgeschaltete als als auch eine nachgeschaltete Desinfektionseinheit vorgesehen ist.

Vorzugsweise weist die Desinfektionseinheit eine Ultraviolettlampe auf, mit der durchströmendes Grauwasser entkeimbar ist. Selbstverständlich kann auch eine nach anderen Prinzipien arbeitende Desinfektionseinheit, wie beispielsweise eine Hochspannungsquelle, vorgesehen sein, um Keime abzutöten.

In einer besonders kostengünstigen und einfach handzuhabenden Ausführung der Wasserspareinrichtung ist eine chemisch wirkende Desinfektionseinheit vorgesehen. Für diese sind keine elektrischen Installationen in dem Badezimmer und bei der Inbetriebnahme keine elektrischen Montagearbeiten notwendig.

Um Energie zum Betreiben der Desinfektionseinheit einzusparen, weist diese eine Schalteinrichtung auf, über die sie ein- und ausschaltbar ist.

In einer vorteilhaften Weiterbildung ist die Desinfektionseinheit mittels der Schalteinrichtung im durchströmten Zustand betätigt und im nicht durchflossenen, statischen Zustand ausgeschaltet.

Eine alternative Weiterbildung sieht eine Schalteinrichtung vor, mit der die Desinfektionseinheit zeitabhängig oder abhängig von der Qualität des gespeicherten Grauwassers zu- und abschaltbar ist. Für die Schaltung in Abhängigkeit der Grauwasserqualität ist ein geeigneter Sensor vorgesehen, mit dem beim Erreichen eines bestimmten Qualitätsniveaus ein Schaltsignal bewirkt wird.

Die Handhabung und die Installation der Wasserspareinrichtung kann vereinfacht werden, wenn sowohl die Spülpumpe als auch die Desinfektionseinheit in einem von dem Grauwasserspeicher getrennten Gehäuse vorgesehen sind. Hierbei kann es sich um je ein einzelnes, neben oder hinter der Toilette unterzubringendes Gehäuse für die Spülpumpe und die Desinfektionseinheit handeln. Es kann jedoch auch vorteilhaft sein, wenn die Spülpumpe und die Desinfektionseinheit in einem gemeinsamen Gehäuse angeordnet sind. Das Gehäuse weist zweckmäßig auch einen Betätigungsknopf für die Spülpumpe auf.

Der herkömmliche Spülkasten der Toilette sollte beibehalten werden, um im Falle einer zu geringen Grauwassermenge in dem Grauwasserspeicher konventionell spülen zu können. Der Spülzulauf der Toilette, an dem der konventionelle Spülkasten normalerweise direkt angeschlossen ist, weist beispielsweise ein T-Anschlußstück auf. An diesem sind beide Spülsysteme angeschlossen, nämlich der konventionelle Spülkasten sowie die Spülleitung der Wasserspareinrichtung. Beide Systeme sind somit jederzeit einsatzbereit.

In besonderen Fällen ist es auch möglich, auf einen konventionellen Spülkasten zu verzichten und den Grauwasserspeicher bei mangelnder Grauwassermenge manuell oder vorrichtungsbetätigt mit Trinkwasser zu befüllen.

Die Erfindung ist nachstehend anhand der Zeichnung näher erläutert. Die Zeichnungsfiguren zeigen:
- Fig. 1: eine schematische Vorderansicht einer Wasserspareinrichtung mit einer herkömmlichen Duschwanne als Grauwasserspeicher,
- Fig. 2: eine schematische Draufsicht auf eine Wasserspareinrichtung gemäß Fig. 1,
- Fig. 3: eine schematische Vorderansicht einer Wasserspareinrichtung mit einem integrierten Grauwasserspeicher sowie mit einer dem Grauwasserspeicher vorgeschalteten Desinfektionseinheit,
- Fig. 4: eine schematische Vorderansicht einer Wasserspareinrichtung mit einem integrierten Grauwasserspeicher sowie mit einer dem Grauwasserspeicher nachgeschalteten Desinfektionseinheit.

Die in den Figuren 3 und 4 dargestellten Ausführungsbeispiele sind nicht Teil der Erfindung.

Nach der Fig. 1 besteht die Wasserspareinrichtung 1 aus einer herkömmlichen Duschwanne 2, in die ein Einlegeboden 3 eingelegt ist. Der zwischen dem Einlegeboden 3 und dem Boden 4 der Duschwanne 2 vorhandene Raum der Duschwanne 2 fungiert als Grauwasserspeicher 5. Der Einlegeboden 3 weist eine Abflußeinrichtung 6 auf, die die Sicht in den Grauwasserspeicher 5 versperrt. Mit dem gestrichelt dargestellten Einlegeboden 3 ist angedeutet, daß sich die Duschwanne 2 öffnen läßt. Der Einlegeboden 3 gibt so die obenliegende Öffnung 5a der Duschwanne frei, die dann sehr gut zugänglich ist. Selbstverständlich kann auch alternativ ein über eine Gelenkverbindung aufschwenkbarer Einlegeboden vorgesehen sein.

An dem Syphon 7 der Duschwanne 2 ist ein Syphonanschlußstück 8 angebracht. An diesem ist eine Spülleitung 9 angeschlossen, die unter Zwischenschaltung einer Spülpumpe 10 in den Spülzulauf 11 der Toilette 12 führt. Die Spülpumpe 10 ist dabei auf ihrer Saugseite 10a mit dem Syphonanschlußstück 8 und auf der Druckseite 10b mit dem Spülzulauf 11 der Toilette 12 verbunden. Das Syphonanschlußstück 8 ist außerdem mit einer Abflußöffnung 13 und einem Überlaufrohr 14 versehen, wobei überlaufendes Grauwasser durch das Überlaufrohr 14 und die Abflußöffnung 13 in das Abwassersystem des Gebäudes abgeleitet werden kann.

Die Spülpumpe 10 ist in der vorliegenden Ausführungsform in einem separaten Gehäuse 15 vorgesehen. Das Gehäuse 15 ist als kompakte Einheit neben der Toilette 12 an einer Wand 16 angebracht. Zur Bedienung der Spülpumpe 10 ist in dem Gehäuse 15 ein Betätigungsknopf 17 angeordnet, der für den Benutzer bequem erreichbar ist.

Der Füllstand des Grauwassers in dem Grauwasserspeicher 5 wird Über das normale Überlaufrohr 14 der Duschwanne 2 begrenzt. Über dieses und die Abflußöffnung 13 des Sypbonanschlußstücks 8 kann das Grauwasser abfließen, bevor es über den Rand der Duschwanne 2 tritt.

In der Duschwanne 2 ist eine einfach handhabbare chemisch wirkende Desinfektionseinheit C zur Aufnahme eines Entkeimungsmittels angeordnet. Das Entkeimungsmittel verbraucht sich nach und nach. Nach einer gewissen Zeit muß daher neues Entkeimungsmittel in die Desinfektionseinheit gegeben werden.

Der herkömmliche Spülkasten 18 der Toilette 12 verbleibt an der Wand, um im Falle einer zu geringen Grauwassermenge in dem Grauwasserspeicher 5 konventionell spülen zu können. Der Spülzulauf 11 der Toilette 12, an dem der konventionelle Spülkasten 18 normalerweise direkt angeschlossen ist, weist, wie in der Fig. 2 zu sehen, ein T-Anschlußstück 19 auf. An diesem sind beide Spülsysteme, der konventionelle Spülkasten 18 sowie die Spülleitung 9 der Wasserspareinrichtung, angeschlossen. Beide Systeme sind somit jederzeit einsatzbereit.

Die Ausführungsformen der Figuren 3 und 4 zeigen eine Wasserspareinrichtung mit einem wandhängenden Gehäuse 22, das mit einer Spülpumpe 23, einer Desinfektionseinheit 24 sowie mit einem Betätigungsknopf 25 zur Bedienung der Spülpumpe 23 versehen ist.

Die Desinfektionseinheit 24 weist eine Ultraviolettlampe 27, mit der durchströmendes Grauwasser entkeimbar ist, sowie eine Schalteinrichtung 28 auf, über die sie im durchströmten Zustand betätigt und im nicht durchströmten, statischen Zustand ausgeschaltet ist.

Ein Überlaufen des Grauwassers bei zunehmendem Füllstand des Grauwasserspeichers 20, beziehungsweise ein Zurücklaufen des Grauwassers durch die Desinfektionseinheit 24, wird durch ein Überlaufrohr 29 verhindert, über welches das Grauwasser in das Abwassersystem des Gebäudes abfließen kann.

Die Spülleitung 30 mit der zwischengeschalteten Spülpumpe 23 ist mit einem T-Anschlußstück an dem Spülzulauf 32 der Toilette 33 angeschlossen. Auch in diesem Ausführungsbeispiel ist ein T-Anschlußstück vorgesehen, an dem außer der Spülleitung 30 ein konventioneller Spülkasten 34 angeschlossen ist.

In der Ausführungsform der Fig. 3 läuft das Grauwasser von der Trittfläche über die Abflußeinrichtung 26 mit Gefälle in die Desinfektionseinheit 24 und aus dieser mit Gefälle in den Grauwasserspeicher 20. Weitere Sanitärenrichtungen können an die Desinfektionseinheit 24 angeschlossen werden. In der Ausführungsform der Fig. 4 hingegen ist die Desinfektionseinheit 24 dem Grauwasserspeicher 20 nachgeschaltet. Sie ist zwischen dem Grauwasserspeicher 20 und der Spülpumpe 23 in der Spülleitung 30 angeordnet. Das zur Spülung der Toilette 33 verwendete Grauwasser wird während des Abpumpens aus dem Grauwasserspeicher 20 entkeimt und gelangt frisch behandelt und hygienisch in die Toilette 33.

### Bezugszeichenliste

- 1: Wasserspareinrichtung
- 2: Duschwanne
- 3: Einlegeboden
- 4: Boden
- 5: Grauwasserspeicher
- 5a: Öffnung
- 6: Abflußeinrichtung
- 7: Syphon
- 8: Syphonanschlußstück
- 9: Spülleitung
- 10: Spülpumpe
- 10a: Saugseite
- 10b: Druckseite
- 11: Spülzulauf
- 12: Toilette
- 13: Abflußöffnung
- 14: Überlaufrohr
- 15: Gehäuse
- 16: Wand
- 17: Betätigungsknopf
- 18: Spülkasten
- 19: T-Anschlußstück
- 20: Grauwasserspeicher
- 21: Duschwanne
- 22: Gehäuse
- 23: Spülpumpe
- 24: Desinfektionseinheit
- 25: Betätigungsknopf
- 26: Abflußeinrichtung
- 27: Ultraviolettlampe
- 28: Schalteinrichtung
- 29: Überlaufrohr
- 30: Spülleitung
- 31: Anschlußstutzen
- 32: Spülzulauf
- 33: Toilette
- 34: Spülkasten
- C: Desinfektionseinheit

## Patentansprüche

1. Wasserspareinrichtung zur Spülung einer Toilette (12) mittels leicht verschmutzten Grauwassers von Sanitäreinrichtungen, mit einem unter dem Niveau des Spülzulaufs (11) der Toilette (12) angeordneten, von einer oder mehreren Sanitäreinrichtungen gespeisten Grauwasserspeicher (5, 20), einer Spülleitung (9, 27), die den Grauwasserspeicher (5, 20) mit dem Spülzulauf (11) der Toilette (12) verbindet, sowie mit einer außerhalb des Grauwasserspeichers (5, 20) angeordneten Spülpumpe (10, 23), **dadurch gekennzeichnet, daß** mit der Spülpumpe (10, 23) Festbestandteile enthaltendes Grauwasser förderbar ist, daß der Grauwasserspeicher (5, 20) als glattwandiges, über eine obenliegende Öffnung (5a) leicht zu reinigendes Gefäß ausgebildet und derart in eine auf dem Fußboden installierte Sanitäreinrichtung integriert ist, daß die Wanne (2) einer Dusche den Grauwasserspeicher (5) bildet, und daß die Duschwanne (2) als Trittfläche für den Benutzer einen Einlegeboden (3) mit wenigstens einer Abflußeinrichtung (6, 26) aufweist, über die das Grauwasser in den darunter liegenden Grauwasserspeicher (5, 20) fließen kann.

2. Wasserspareinrichtung nach Anspruch 1, **dadurch gekennzeichnet, daß** mit der Abflußeinrichtung (6, 26) die Sicht in den Grauwasserspeicher versperrt ist.

3. Wasserspareinrichtung nach Anspruch 1 oder 2, **dadurch gekennzeichnet, daß** an dem Syphon (7) der Duschwanne (2) ein Syphonanschlußstück (8) vorgesehen ist, an dem die Spülleitung (9) angeschlossen ist, und daß das Syphonanschlußstück (8) eine Abflußöffnung (13) aufweist, die mit dem Abwassersystem des Gebäudes verbindbar ist.

4. Wasserspareinrichtung nach Anspruch 1, **dadurch gekennzeichnet, daß** der Grauwasserspeicher (20) als integrierter Speicher unterhalb der Duschwanne (21) vorgesehen ist.

5. Wasserspareinrichtung nach einem der Ansprüche 1 bis 4, **dadurch gekennzeichnet, daß** die Spülpumpe (10, 23) in der Spülleitung (9, 28) zwischengeschaltet ist, und daß sie auf ihrer Saugseite (10a) mit dem Grauwasserspeicher (5) und auf ihrer Druckseite (10b) mit dem Spülzulauf (11) der Toilette (12) verbunden ist.

6. Wasserspareinrichtung nach einem der Ansprüche 1 bis 5, **dadurch gekennzeichnet, daß** eine Desinfektionseinheit (24) vorgesehen ist.

7. Wasserspareinrichtung nach Anspruch 6, **dadurch gekennzeichnet, daß** die Desinfektionseinheit (24) dem Grauwasserspeicher (20) vorgeschaltet ist, und daß der Grauwasserspeicher (20) nur über die Desinfektionseinheit (24) befüllbar ist.

8. Wasserspareinrichtung nach Anspruch 6, **dadurch gekennzeichnet, daß** die Desinfektionseinheit dem Grauwasserspeicher (20) nachgeschaltet ist, und daß das Grauwasser nur über die Desinfektionseinheit aus dem Grauwasserspeicher (20) entnehmbar und in den Spülzulauf der Toilette pumpbar ist.

9. Wasserspareinrichtung nach einem der Ansprüche 6 bis 8, **dadurch gekennzeichnet, daß** die Desinfektionseinheit (24) eine Ultraviolettlampe (27) aufweist, mit der durchströmendes Grauwasser entkeimbar ist.

10. Wasserspareinrichtung nach einem der Ansprüche 6 bis 8, **dadurch gekennzeichnet, daß** eine chemisch wirkende Desinfektionseinheit vorgesehen ist.

11. Wasserspareinrichtung nach einem der Ansprüche 6 bis 10, **dadurch gekennzeichnet, daß** die Desinfektionseinrichtung (24) eine Schalteinrichtung (28) aufweist, über die sie ein und ausschaltbar ist.

12. Wasserspareinrichtung nach Anspruch 11, **dadurch gekennzeichnet, daß** die Desinfektionseinheit mittels der Schalteinrichtung im durchströmten Zustand betätigt und im nicht durchströmten, statischen Zustand ausgeschaltet ist.

13. Wasserspareinrichtung nach Anspruch 11, **dadurch gekennzeichnet, daß** die Desinfektionseinheit über die Schalteinrichtung zeitabhängig oder abhängig von der Qualität des gespeicherten Grauwassers zu- und abschaltbar ist.

14. Wasserspareinrichtung nach einem der Ansprüche 6 bis 13, **dadurch gekennzeichnet, daß** sowohl die Spülpumpe (10, 23) als auch die Desinfektionseinheit (24) in einem von dem Grauwasserspeicher getrennten Gehäuse (15, 22) vorgesehen sind.

15. Wasserspareinrichtung nach Anspruch 14, **dadurch gekennzeichnet, daß** das Gehäuse (15, 22) einen Betätigungsknopf (17, 25) für die Spülpumpe (10, 23) aufweist.

16. Wasserspareinrichtung nach einem der Ansprüche 1 bis 15, **dadurch gekennzeichnet, daß** sie für Ausnahmefälle, in denen keine ausreichende Menge Grauwasser gespeichert ist, einen konventionellen Spülkasten (18) aufweist.

17. Wasserspareinrichtung nach Anspruch 16, **dadurch gekennzeichnet, daß** der Spülzulauf (11) der Toilette (12) mit einem T-Anschlußstück (19) versehen ist, an dem sowohl der konventionelle Spülkasten (18) als auch die mit der Spülpumpe (10, 23) versehene Spülleitung (9, 30) angeschlossen ist.

## Claims

1. Water saving device for flushing a toilet (12) using lightly contaminated grey water from sanitary installations, comprising a grey water reservoir (5, 20) arranged below the level of the flush inlet (11) of the toilet (12) and fed by one or more sanitary installations, a flush pipe (9, 27) which connects the grey water reservoir (5, 20) to the flush inlet (11) of the toilet (12), and comprising a flush pump (10, 23) arranged outside the grey water reservoir (5, 20), **characterised in that** grey water containing solid constituents can be conveyed by the flush pump (10, 23), the grey water reservoir (5, 20) is constructed as a smooth-walled vessel that can easily be cleaned *via* an opening (5a) at the top and is integrated in a floor-mounted sanitary installation in such a manner that the tray (2) of a shower forms the grey water reservoir (5), and the shower tray (2) has as the standing surface for the user a drop-in floor (3) having at least one outlet device (6, 26) through which the grey water can flow into the grey water reservoir (5, 20) lying therebeneath.

2. Water saving device according to claim 1, **characterised in that** the view into the grey water reservoir is blocked by the outlet device (6, 26).

3. Water saving device according to claim 1 or 2, **characterised in that** there is provided on the siphon (7) of the shower tray (2) a siphon fitting (8) to which the flush pipe (9) is attached, and the siphon fitting (8) has an outlet opening (13) which is connectable to the sewage system of the building.

4. Water saving device according to claim 1, **characterised in that** the grey water reservoir (20) is provided as an integrated reservoir beneath the shower tray (21).

5. Water saving device according to any one of claims 1 to 4, **characterised in that** the flush pump (10, 23) is inserted in the flush pipe (9, 28) and is connected on its intake side (10a) to the grey water reservoir (5) and on its delivery side (10b) to the flush inlet (11) of the toilet (12).

6. Water saving device according to any one of claims 1 to 5, **characterised in that** a disinfection unit (24) is provided.

7. Water saving device according to claim 6, **characterised in that** the disinfection unit (24) is connected upstream of the grey water reservoir (20), and the grey water reservoir (20) can be filled only *via* the disinfection unit (24).

8. Water saving device according to claim 6, **characterised in that** the disinfection unit is connected downstream of the grey water reservoir (20), and the grey water can be taken from the grey water reservoir and pumped into the flush inlet of the toilet only *via* the disinfection unit.

9. Water saving device according to any one of claims 6 to 8, **characterised in that** the disinfection unit (24) has an ultraviolet lamp (27) by means of which grey water passing through it can be disinfected.

10. Water saving device according to any one of claims 6 to 8, **characterised in that** a chemically acting disinfection unit is provided.

11. Water saving device according to any one of claims 6 to 10, **characterised in that** the disinfection device (24) has a switch device (28) by which it can be switched on and off.

12. Water saving device according to claim 11, **characterised in that** the disinfection unit is actuated by means of the switch device when grey water is passing through it and, in the static state in which no grey water is passing through it, is switched off.

13. Water saving device according to claim 11, **characterised in that** the disinfection unit can be switched on and off by the switch device time-dependently or in dependence upon the quality of the stored grey water.

14. Water saving device according to any one of claims 6 to 13, **characterised in that** both the flush pump (10, 23) and the disinfection unit (24) are provided in a housing (15, 22) that is separate from the grey water reservoir.

15. Water saving device according to claim 14, **characterised in that** the housing (15, 22) has an operating button (17, 25) for the flush pump (10, 23).

16. Water saving device according to any one of claims 1 to 15, **characterised in that** it has a conventional cistern (18) for exceptional cases in which an insufficient quantity of grey water has been stored.

17. Water saving device according to claim 16, **characterised in that** the flush inlet (11) of the toilet (12) is provided with a T-connection (19) to which both the conventional cistern (18) and the flush pipe (9, 30) provided with the flush pump (10, 23) are attached.

## Revendications

1. Dispositif pour économiser de l'eau, pour rincer une cuvette de toilette (12) à l'aide d'eau grise légèrement souillée venant de dispositifs sanitaires, avec un accumulateur d'eau grise (5, 20) disposé au-dessous du niveau d'amenée de rinçage (11) des toilettes (12), alimenté depuis un ou plusieurs dispositifs sanitaires, une conduite de rinçage (9, 27), qui relie l'accumulateur d'eau grise (5, 20) à l'amenée de rinçage (11) de la toilette (12), ainsi qu'avec une pompe de rinçage (10, 23) disposée à l'extérieur de l'accumulateur d'eau grise (5, 20), **caractérisé en ce qu'**avec la pompe de rinçage (10, 23) on peut transporter de l'eau grise contenant des composants solides, **en ce que** l'accumulateur d'eau grise (5, 20) est réalisé sous la forme de récipient à paroi lisse, facile à nettoyer par une ouverture (5a) placée en position supérieure et intégrée dans un dispositif sanitaire installé au plancher, de manière que la cuvette (2) d'une douche forme l'accumulateur d'eau grise (5), et **en ce que** la cuvette de douche (2) est réalisée sous la forme de surface praticable pour l'utilisateur d'un fond encastré (3), comportant au moins un dispositif d'évacuation (6, 26), par l'intermédiaire duquel l'eau grise peut s'écouler dans l'accumulateur d'eau grise (5, 20) sous-jacent.

2. Dispositif pour économiser de l'eau selon la revendication 1, **caractérisé en ce qu'**avec le dispositif d'évacuation (6, 26), on masque à la vue l'accumulateur d'eau grise.

3. Dispositif pour économiser de l'eau selon la revendication 1 ou 2, **caractérisé en ce que**, sur le siphon (7) de la cuvette de douche (2), est prévue une pièce de raccordement de siphon (8) à laquelle est raccordée la conduite de rinçage (9), et **en ce que** la pièce de raccordement de siphon (8) présente une ouverture d'évacuation (13) susceptible d'être reliée au système d'évacuation d'eaux usées du bâtiment.

4. Dispositif pour économiser de l'eau selon la revendication 1, **caractérisé en ce que** l'accumulateur d'eau grise (20) est prévu à titre d'accumulateur intégré au-dessous de la cuvette de douche (21).

5. Dispositif pour économiser de l'eau selon l'une des revendications 1 à 4, **caractérisé en ce que** la pompe de rinçage (10, 23) est interposée dans la conduite de rinçage (9, 28), et **en ce qu'**elle est reliée, sur son côté aspiration (10a), à l'accumulateur d'eau grise (5) et, sur son côté refoulement (10b), à l'amenée de rinçage (11) de la toilette (12).

6. Dispositif pour économiser de l'eau selon l'une des revendications 1 à 5, **caractérisé en ce qu'**une unité de désinfection (24) est prévue.

7. Dispositif pour économiser de l'eau selon la revendication 6, **caractérisé en ce que** l'unité de désinfection (24) est branchée en amont de l'accumulateur d'eau grise (20), et **en ce que** l'accumulateur d'eau grise (20) ne peut être rempli que par l'unité de désinfection (24).

8. Dispositif pour économiser de l'eau selon la revendication 6, **caractérisé en ce que** l'unité de désinfection est branchée en aval de l'accumulateur d'eau grise (20), et **en ce que** l'eau grise ne peut être prélevée de l'accumulateur d'eau grise (20) et ne peut être pompée dans l'amenée de rinçage de la toilette qu'en passant par l'unité de désinfection

9. Dispositif pour économiser de l'eau selon l'une des revendications 6 à 8, **caractérisé en ce que** l'unité de désinfection (24) présente une lampe à ultraviolets (27), à l'aide de laquelle on peut décontaminer ou stériliser le flux d'eau grise.

10. Dispositif pour économiser de l'eau selon l'une des revendications 6 à 8, **caractérisé en ce qu'**est prévue une unité de désinfection à effet chimique.

11. Dispositif pour économiser de l'eau selon l'une des revendications 6 à 10, caractérisé en ce le dispositif de désinfection (24) présente un dispositif de commutation (28), par l'intermédiaire duquel il peut être mis en service et hors service.

12. Dispositif pour économiser de l'eau selon la revendication 11, **caractérisé en ce que**, à l'aide du dispositif de commutation, l'unité de désinfection est passée à l'état actionné, laissant passer l'écoulement, et à l'état hors service statique, bloquant l'écoulement.

13. Dispositif pour économiser de l'eau selon la revendication 11, caractérisé en ce l'unité de désinfection est susceptible d'être raccordée et isolée par l'intermédiaire du dispositif de commutation, en fonction du temps ou en fonction de la qualité de l'eau grise stockée.

14. Dispositif pour économiser de l'eau selon l'une des revendications 6 à 13, **caractérisé en ce que**, tant la pompe de rinçage (10, 23), qu'également l'unité de désinfection (24) est prévue dans un réservoir (15, 22) séparé de l'accumulateur d'eau grise.

15. Dispositif pour économiser de l'eau selon la revendication 14, **caractérisé en ce que** le réservoir (15, 22) présente un bouton d'actionnement (17, 25) pour la pompe de rinçage (10, 23).

16. Dispositif pour économiser de l'eau selon l'une des revendications 1 à 15, **caractérisé en ce qu'**il présente une réservoir de chasse de rinçage (18) classique, pour les cas exceptionnels pour lesquels il n'y a pas stockage d'une quantité suffisante d'eau grise.

17. Dispositif pour économiser de l'eau selon la revendication 16, **caractérisé en ce que** l'amenée de rinçage (11) de la toilette (12) est munie d'une pièce de raccordement en T (19) à laquelle sont raccordés tant le réservoir de chasse de rinçage (18) classique, qu'également la conduite de rinçage (9, 30) munie de la pompe de rinçage (10, 23).
